# FASCICULE DE BREVET EUROPEEN

(11) **EP 2 783 592 B1**
(45) Date de publication et mention de la délivrance du brevet: **16.08.2017**
(21) Numéro de dépôt: 14173541.5
(22) Date de dépôt: 05.04.2012
(51) Int. Cl.: A44C 5/00, A44C 5/14

(54) **Brin de bracelet de montre**
Uhrarmband
Watch strap strip

(30) Priorité: 06.04.2011 CH 62011; 07.04.2011 EP 11405241
(43) Date de publication de la demande: 01.10.2014
(62) Demande divisionnaire de: 12713859.2
(73) Titulaire: ROLEX SA, 1211 Genève 26 (CH)
(72) Inventeur: Catheline, Adrien, F-74520 Valleiry (FR); Grasser, Felix, CH-1212 Grand-Lancy (CH); Oulevey, Frédéric, CH-1188 Saint-George (CH)
(74) Mandataire: Moinas & Savoye SARL

(56) Documents cités:
- EP-A1- 0 116 384
- CH-A- 502 787
- US-A- 3 543 975

## Description

L'invention concerne un renfort pour brin de bracelet de montre. L'invention concerne aussi un brin pour bracelet comprenant un tel renfort. L'invention concerne encore un bracelet comprenant au moins un tel brin. L'invention concerne enfin une montre comprenant au moins un tel brin.

De nombreux bracelets de montre souples existent sur le marché, notamment en cuir, en élastomère ou en thermoplastique-élastomère. Cependant, la durabilité et les performances de ce type de bracelets ne sont pas toujours satisfaisantes en comparaison aux performances d'un bracelet à maillons métalliques.

Pour résoudre ces problèmes, il a été envisagé de réaliser des bracelets de type hybride, c'est-à-dire des bracelets souples présentant des renforts. On connaît du document EP0116384 un bracelet avec un renfort.

On connaît par exemple du document FR1591988 un bracelet en matière plastique renforcé par une armature métallique qui est repliée aux extrémités du brin de façon à former des trous de passage pour les barrettes. Ce repli de l'armature métallique a pour fonction de former un trou de passage pour le passage d'une barrette ou d'une vis de fixation du bracelet. En définitive, la résistance à la traction du bracelet est assurée par la matière plastique.

On connaît du document AT400551 un bracelet dans lequel, afin d'augmenter la résistance en traction des brins sans dégrader sa souplesse, est mis oeuvre un renfort bi-couche, formé d'un filet résistant collé sur une lame souple. Ce renfort bi-couche n'améliore pas la tenue en traction au niveau des attaches.

On connaît du document AT407692 un bracelet souple avec renfort présent uniquement au pli du brin et collé, afin de renforcer le bracelet au niveau de l'attache. La résistance en traction du brin n'est pas améliorée par cette solution.

On connaît du document JP07329110A un bracelet en résine renforcé par un insert en nylon. Cet insert vient, dans certaines formes d'exécution, s'enrouler autour des attaches. Comme dans le document FR1591988, la résistance à la traction du bracelet est assurée par la résine.

De nombreux modèles et concepts de bracelets souples ont été décrits et présentés. Néanmoins, les bracelets souples connus sont tous assez peu performants mécaniquement, notamment au niveau de la résistance des brins en traction. Il est donc nécessaire de faire un choix entre un bracelet souple en cuir ou en élastomère qui soit confortable et un bracelet métallique performant mécaniquement. Les bracelets souples sont notamment invariablement moins robustes que des bracelets métalliques, par exemple au niveau de la tenue en traction ou de la tenue au pliage.

Aussi, le but de l'invention est de fournir un bracelet remédiant aux inconvénients évoqués précédemment et améliorant les bracelets connus de l'art antérieur. En particulier, l'invention propose un bracelet performant et confortable. L'invention propose également une montre comprenant un tel bracelet.

Un renfort selon un premier aspect de l'invention est défini par la revendication 1.

Différents modes de réalisation du renfort selon l'invention sont définis par les revendications 2 à 10.
Un brin de bracelet selon l'invention est défini par la revendication 11.

Un mode de réalisation du brin de bracelet selon l'invention est défini par la revendication 12.
Un bracelet selon l'invention est défini par la revendication 13.

Une montre selon l'invention est définie par la revendication 14.

Le dessin annexé représente, à titre d'exemples non-limitatifs, deux modes de réalisation d'un bracelet selon l'invention.
La figure 1 est une vue en perspective d'un mode de réalisation d'un brin de bracelet selon l'invention.
La figure 2 est une vue éclatée d'un mode de réalisation du brin de bracelet selon l'invention, illustrant également un premier mode de réalisation du renfort utilisé dans le mode de réalisation du brin de bracelet selon l'invention.
La figure 3 est une vue en perspective d'un deuxième mode de réalisation de renfort utilisé dans un mode de réalisation du brin de bracelet selon l'invention.
La figure 4 représente une vue d'un mode de réalisation d'un tube utilisé dans un mode de réalisation du brin de bracelet selon l'invention au niveau de l'attache à la boîte de montre.
La figure 5 est une vue d'un mode de réalisation d'un tube utilisé dans un mode de réalisation du brin de bracelet selon l'invention au niveau de l'attache à un élément de fermeture.
La figure 6 est une vue en coupe partielle d'une extrémité du renfort selon le deuxième mode de réalisation de renfort selon l'invention.
La figure 7 est une vue en perspective du premier mode de réalisation de renfort utilisé dans un mode de réalisation du brin de bracelet selon l'invention.
La figure 8 est une vue en coupe longitudinale du premier mode de réalisation de renfort utilisé dans un mode de réalisation du brin de bracelet selon l'invention.
Les figures 9 à 11 sont des vues en coupes transversales du mode de réalisation de renfort utilisé dans le mode de réalisation du brin de bracelet selon l'invention illustré à la figure 8.
Les figures 12 et 13 sont des vues en coupe partielle d'une extrémité de deux variantes du premier mode de réalisation de renfort selon l'invention illustrée à la figure 2.
La figure 14 est un graphique représentant les variations de rigidité en flexion de différents modes de réalisation de brins de bracelet selon l'invention.
Les figures 15 à 17 sont des graphiques représentant les variations de largeur du renfort (trait brisé) pour obtenir une rigidité constante le long du brin et compenser ainsi les variations de largeur du brin (trait plein, figures 15 et 17) ou d'épaisseur du brin (non représenté, figures 16 et 17). Les figures correspondent à une vue de dessus de la forme du brin, les échelles étant graduées en [mm].

Un mode de réalisation d'un brin 1 de bracelet selon l'invention est décrit ci-après en référence aux figures 1 à 13. Le brin de bracelet est de type souple, en particulier de type hybride, c'est-à-dire en matière souple mais comprenant un renfort.

Le brin de bracelet comprend un renfort 2 mis en place dans une enveloppe en matériau souple. Le renfort est de préférence réalisé en un premier matériau et l'enveloppe 3 réalisée en un deuxième matériau. Par exemple, le premier matériau est métallique, notamment un alliage, en particulier un alliage superélastique ou un alliage à mémoire de forme. Le deuxième matériau est souple. On peut notamment utiliser comme deuxième matériau un élastomère, comme du caoutchouc, un polymère, ou du cuir.

Les propriétés des premier et deuxième matériaux sont distinctes pour séparer au mieux les contraintes. On réalise de préférence un brin dont l'architecture est basée sur une âme centrale ou renfort et une enveloppe mise en oeuvre autour de l'âme, c'est-à-dire enrobant au moins partiellement l'âme. Le renfort permet d'assurer de hautes performances de résistance mécanique du brin, notamment en tenue à la traction (haute résistance) et en déformation de celui-ci sous contrainte (faible déformation). Complémentairement ou alternativement, le renfort permet d'assurer de hautes performances de résistance mécanique du brin au pliage. L'enveloppe (ou enrobage du brin) entourant au moins partiellement le renfort permet quant à elle d'assurer principalement des fonctions de confort et d'esthétique, notamment en permettant d'obtenir une souplesse désirée et/ou une légèreté désirée et/ou une géométrie désirée. L'enveloppe est préférentiellement surmoulée sur le renfort, notamment lorsqu'elle est réalisée en matériau élastomère. L'enveloppe peut être aussi assemblée par collage et/ou par couture autour du renfort lorsqu'elle est réalisée en cuir.

Dans les deux cas, une ouverture 30 peut être pratiquée dans l'enveloppe afin de laisser apparaître le renfort 2. La partie apparente du renfort peut alors être traitée pour éviter toute altération de celui-ci. L'ouverture peut avoir une fonction esthétique et/ou la fonction de dévoiler la technicité du brin de bracelet.

Le renfort comprend un élément 6 de fixation du brin à la boîte de montre et un élément 5 de fixation du brin à un élément de fermeture. Le renfort comprend un élément de liaison 4 reliant mécaniquement l'élément 6 de fixation du brin à la boîte de montre à l'élément 5 de fixation du brin à un élément de fermeture. De préférence, l'élément 6 de fixation du brin à la boîte de montre comprend un tube 10 et/ou l'élément 5 de fixation du brin à l'élément de fermeture comprend un tube 9. Alternativement, l'élément 6 de fixation du brin à la boîte de montre est réalisé par une première extrémité de l'élément de liaison, et/ou l'élément 5 de fixation du brin à un élément de fermeture est réalisé par une deuxième extrémité de l'élément de liaison. Le renfort 2 comprend principalement une lame 4, notamment une lame métallique, en particulier une lame en alliage métallique superélastique.

L'élément 6 de fixation du brin à la boîte de montre est destiné à coopérer avec un deuxième élément de fixation prévu pour solidariser le brin à la boîte de montre, notamment aux cornes. Les premier et deuxième éléments constituent une attache. De manière similaire, l'élément 5 de fixation du brin à un élément de fermeture est destiné à coopérer avec un deuxième élément de fixation prévu pour solidariser le brin à l'élément de fermeture, qui peut être notamment une boucle ou un fermoir, par exemple un fermoir à boucle déployante. Les premier et deuxième éléments constituent une attache.

Comme représenté notamment aux figures 2, 4, 5, 12 et 13, l'élément 6 de fixation du brin à la boîte de montre et/ou l'élément 5 de fixation du brin à un élément de fermeture est réalisé au moyen d'un tube assemblé à la lame 4 par une soudure ou une brasure 19. Le tube 9 et/ou 10 peut aussi présenter une surépaisseur et/ou une rainure destinée à recevoir l'extrémité de la lame et à faciliter et/ou améliorer la performance de la soudure ou brasure. A la figure 12, le tube représenté présente une rainure pour recevoir la lame 4.

Une barrette, une vis ou un axe, constituant le deuxième élément de fixation, est ensuite engagé dans chaque tube 9 et/ou 10 pour fixer le brin à la boîte de montre ou à l'élément de fermeture.

La présence des tubes 9 et 10 permet principalement de rendre solidaire les deux extrémités du renfort avec les deuxièmes éléments de fixation, et ainsi de reprendre de façon optimale les efforts en traction. Ces tubes apportent trois avantages supplémentaires :
- faciliter la mise en place dans un moule dans le cas où l'enveloppe est moulée ultérieurement sur le renfort ;
- faciliter l'introduction de la barrette, vis ou axe ; il est en effet aisé d'enfiler une tige dans un tube parfaitement circulaire;
- maîtriser précisément la longueur du brin, soit la distance (entraxe) entre les deux axes des attaches brin/fermoir et brin/boîte.

Les tubes sont choisis préférentiellement en même matière que la matière de la lame métallique constituant le renfort. En particulier, quand la matière de la lame est un alliage métallique superélastique, notamment un alliage NiTi, la matière des tubes est préférentiellement un alliage métallique superélastique, plus préférentiellement le même alliage superélastique que celui utilisé pour la lame, notamment un alliage NiTi. Cette combinaison avantageuse permet un assemblage robuste des tubes aux extrémités de la lame. L'assemblage des tubes aux extrémités de la lame est réalisé préférentiellement par soudage, le soudage étant plus préférentiellement du type laser. L'assemblage par soudage laser préconisé permet une fusion localisée de la matière et donc de solidariser l'extrémité de la lame et le tube, sans apport extérieur de matière, tout en assurant d'excellentes performances mécaniques et une bonne tenue à la corrosion. Les dimensions des tubes sont typiquement comprises entre 1 et 2.5 mm de diamètre extérieur. Le tube 10 d'attache boîte/brin est muni préférentiellement d'encoches 101 pour éviter de dégrader l'enveloppe lors de l'utilisation d'une pince à barrette pour monter le brin sur la carrure.

Alternativement, on pourrait aussi utiliser des tubes en matière Phynox, Nivaflex ou équivalente, avec le risque que l'assemblage des tubes aux extrémités de la lame soit plus difficile à réaliser.

On peut aussi réduire le passage de la pince à barrette au strict minimum et jouer sur l'élasticité de l'enveloppe pour comprimer la barrette. Dans ce cas, le tube 10 d'attache à la boîte de montre doit être bien plus court pour autoriser cette compression.

Dans un deuxième mode de réalisation de renfort 2' représenté aux figures 3 et 6, l'élément 6' de fixation du brin à la boîte de montre et/ou l'élément 5' de fixation du brin à un élément de fermeture est réalisé par pliage de l'extrémité de la lame 4'. En effet, la première extrémité est pliée pour former un passage 8 ou une boucle et une partie 20 de l'extrémité est repliée sur la lame 4'. Cette partie repliée 20 ou repli est fixée sur la lame, notamment par rivetage. Pour ce faire, la lame et le repli présentent des trous destinés à venir en vis-à-vis et à recevoir des rivets 12. La deuxième extrémité de la lame est de préférence conformée de la même manière pour réaliser un passage 7 ou une boucle, la lame et le repli présentent des trous destinés à venir en vis-à-vis et à recevoir des rivets 14.

Dans le but d'assurer la performance du brin, le renfort doit être relié aux attaches en conservant au mieux ses performances. Le repli riveté à chaque extrémité permet de ménager un passage pour une barrette, une vis ou un axe destiné à la fixation du brin.

Avantageusement, comme représenté aux figures 3 et 6, un tube 10' peut être mis en place dans le passage 8 et/ou un tube 9' peut être mis en place dans le passage 7 réalisé à l'autre extrémité du renfort. Le renfort peut ainsi être replié autour du ou des tubes. Une barrette, une vis ou un axe, constituant le deuxième élément de fixation, est ensuite engagé dans chaque tube pour fixer le brin à la boîte de montre ou à l'élément de fermeture. Les tubes 9' et/ou 10' sont optionnels puisque les barrettes, vis ou axes pourraient directement s'engager dans les passages 7 ou 8 sans présence de tube. Toutefois, la présence des tubes est privilégiée.

Les tubes sont choisis préférentiellement en matière Phynox, Nivaflex, alliage superélastique ou équivalente, qui permet d'assurer d'une part de bonnes performances mécaniques et d'autre part une bonne tenue à la corrosion. Les dimensions des tubes sont typiquement comprises entre 1 et 2.5 mm de diamètre extérieur. Le tube 10' d'attache boîte/brin est muni préférentiellement d'encoches 101 pour éviter de dégrader l'enveloppe lors de l'utilisation d'une pince à barrette pour monter le brin sur la carrure.

Des essais ont montré qu'un rivet en laiton ou en acier inoxydable convient parfaitement à l'application souhaitée. D'autres alternatives au rivetage sont envisageables pour atteindre les performances souhaitées. Par exemple, il est possible d'agrafer le repli 20 au reste de la lame. Il est également possible de souder le repli 20 au reste de la lame, réalisée par exemple à l'extrémité du repli 20. Dans ce cas, le soudage peut être préférentiellement du type laser. Il est aussi possible de fixer le repli 20 au reste de la lame par vissage. Dans ce cas, on utilise des boulons en lieu et place des rivets.

Les premier et deuxième modes de réalisation peuvent être combinés sur un même renfort, avec le premier mode de réalisation à une première extrémité et le deuxième mode de réalisation à une deuxième extrémité.

A noter que les solutions connues de l'état de l'art ne sont pas satisfaisantes. Un simple pli comme dans le document FR1591988 n'améliore que marginalement la tenue en traction. En effet, contrairement à l'invention, dans ce document, c'est le surmoulage en élastomère qui permet d'assurer la résistance de l'attache.

Dans l'invention, on réalise d'abord le renfort qui permet de relier mécaniquement l'élément de fixation du brin à la boîte de montre à l'élément de fixation du brin à l'élément de fermeture. Ainsi, à ce stade de réalisation, une action mécanique de traction de 50N, voire 100N, voire 200N, sur le renfort ne permet pas de déformer le renfort et l'élément de fixation, comme c'est le cas dans l'art antérieur. En particulier, une action mécanique de traction sur un axe ou une barrette se trouvant dans le tube 9 ou 10 ne permet pas de libérer le tube ou l'autre élément du renfort, sauf à rompre le renfort. Ainsi, dans les modes de réalisation décrits, les éléments de fixation des attaches (permettant la fixation à la boîte ou au fermoir) sont solidarisés au renfort.

Le renfort 2 a pour rôle principal d'assurer la tenue mécanique du brin. Compte tenu de la nécessité d'avoir un bracelet souple et du critère de tenue aux différents efforts, le renfort comprend principalement un feuillard ou une lame métallique 4. En particulier, l'utilisation d'un alliage métallique superélastique permet aussi d'améliorer la tenue au pliage.

Pour garantir que de fortes déformations du brin ne provoquent pas de déformation permanente, par exemple lors d'un repli à 180° du brin sur lui-même, un alliage superélastique est avantageusement utilisé pour le renfort. La superélasticité se manifeste dans certains alliages très particuliers qui montrent une transition entre une phase austénitique et une phase martensitique. La superélasticité est caractérisée par la récupération complète de la forme de l'échantillon lorsque la contrainte appliquée cesse. Dans le domaine de température où l'austénite est stable, la transformation martensitique peut être provoquée sous contrainte. La contrainte s'exerce d'abord dans le domaine de déformation élastique de l'austénite, avec une contrainte proportionnelle à la déformation. Au dessus d'une valeur critique, l'austénite se transforme en martensite. Quand la contrainte cesse, il y a réversion totale de la martensite vers l'austénite jusqu'à une déformation nulle puisque, à la température de sollicitation, c'est la structure austénite qui est stable. Le grand intérêt de cette propriété est la grande possibilité de déformation dans un domaine « élastique » alors que la contrainte varie. L'élasticité de ces alliages peut atteindre dix fois celle de l'acier.

Il existe plusieurs alliages aux propriétés superélastiques. On peut utiliser par exemple un alliage à base de Nickel et de Titane NiTi (nom commercial Nitinol), principalement parce que cet alliage montre une excellente résistance à la corrosion et est biocompatible. D'autres alliages superélastiques, comme les alliages CuAlBe, CuAINi ou CuZnAl, peuvent également être utilisés.

Les essais ont confirmé que le renfort en alliage NiTi, en particulier qu'une lame en alliage NiTi assemblé par soudage laser aux tubes en alliage NiTi, a une excellente tenue mécanique et à la corrosion, même dans des cas défavorables (association de matériaux favorisant l'équivalent d'une corrosion galvanique et d'une précontrainte de la lame métallique), et ce après deux mois de test en brouillard salin.

Les lames utilisées peuvent présenter une courbure initiale nulle et la courbure du brin peut être obtenue lors du moulage de l'enveloppe. Il est également envisageable de donner à la lame une courbure initiale (préforme) avec un procédé de fabrication adéquat.

Comme l'invention permet de découpler ou plutôt de limiter le couplage existant entre les fonctions « tenue mécanique » et « aspect esthétique/confort », le renfort peut être dimensionné seul sans tenir compte de l'enveloppe. Il reste évident que l'ajout d'une enveloppe améliore encore la tenue à la traction.

La norme NIHS 92-11 stipule qu'un bracelet de montre doit pouvoir, comme représenté à la figure 7, résister à un effort F de traction de 200N par brin sans se rompre (une déformation permanente est tolérée). Ces exigences peuvent être augmentées, la rupture du bracelet étant alors assurée par la rupture en cisaillement des pivots de barrettes.

Le renfort est ensuite dimensionné en fonction de l'effort de traction F maximal que doit pouvoir subir le brin sans rupture, en estimant les contraintes équivalentes à l'effort maximal, qui doivent être inférieures à la limite élastique du matériau. Pour les dimensions utilisées dans le cadre des essais, avec une largeur minimale de 7.4mm, une épaisseur de 0.1 mm de la lame permet d'obtenir une force limite avant déformation plastique de 440N, soit largement en dessus des valeurs souhaitées et largement en deçà de la limite élastique et de la contrainte à rupture du matériau.

De plus, les simulations et les tests ont montré que les concentrations de contraintes générées aux abords des soudures ou des rivets restent en deçà de la contrainte limite de plastification, même pour une force en traction appliquée supérieure à 300N. Les tests ont aussi montré qu'une telle configuration permet un niveau de performance largement suffisant pour répondre aux exigences de la norme NIHS 92-11, qui précise les valeurs seuil de tenue à la traction. Les tenues en déviation latérale et en traction sont également dans les critères admis.

De plus, l'épaisseur de l'enveloppe peut être choisie de façon à optimiser la résistance du brin au pliage. Pour une épaisseur de lame de 0.1 mm, le rayon de courbure admissible est de 0.7mm (par comparaison, une lame centrale en acier inoxydable (type 1.4310) ne tolère qu'un rayon de courbure minimum de 5mm seulement). L'épaisseur de l'enrobage du bracelet est alors choisie de manière à assurer un rayon de courbure supérieur à la limite admise lors d'un pli à 180° du brin.

L'alliage NiTi perd ses propriétés superélastiques en dessous de 0°C. Néanmoins, l'alliage retrouve toutes ses propriétés dès que la température repasse en dessus de cette limite. Ainsi, une lame pliée avec un rayon de 2mm à -16°C conserve cette courbure tant que la température est inférieure à 0°C, mais redevient parfaitement droite dès que la température est supérieure (reprise de la forme en 8s à 20°C). De même, la lame en alliage superélastique conserve toutes ses propriétés superélastiques suite à un enrobage (conditions de surmoulage : typiquement T > 180°C pendant plusieurs minutes). Ce comportement en température peut varier en fonction de l'alliage superélastique choisi. Ainsi, certains alliages permettent une utilisation à plus basse température, mais avec une diminution de la température maximale d'utilisation.

Les lames représentées aux figures 2, 3 et 7 à 11 ont une forme complexe, avec une section latérale qui varie le long du brin. Ceci permet d'ajuster de façon fine la rigidité et la souplesse du bracelet le long du brin. En effet, la souplesse du brin varie de façon significative si l'épaisseur du brin et/ou sa largeur varient, et/ou si une ouverture 30 est découpée dans le brin pour une raison d'esthétique ou de confort. Pour un brin de bracelet complexe comme représenté à la figure 1, ces variations de souplesse peuvent gêner le porter de la montre et peuvent perturber son appréciation tactile. La démarche est de compenser la variation du module de flexion (module de Young fois inertie autour de la fibre neutre de l'âme métallique) de l'enveloppe en jouant sur l'inertie de la lame, en particulier sur sa largeur. L'objectif est d'assurer une souplesse prédéfinie du brin tout au long de celui-ci, notamment constante, sur toute la longueur du brin ou, à défaut, sur une partie du brin, notamment à proximité de l'élément de fermeture puisque c'est dans cette zone que le rayon de courbure du poignet varie le plus. De préférence, l'épaisseur de la lame ne varie pas le long de la lame.

Pour illustrer ceci sur une géométrie d'enveloppe complexe, on se reporte aux figures 8 et 9 à 11. La figure 9 est une section au niveau du plan A-A de la figure 8, la figure 10 est une section au niveau du plan B-B de la figure 8 et la figure 11 est une section au niveau du plan C-C de la figure 8. On remarque que les géométries de la section du brin sont différentes au niveau de ces trois plans. En effet, la géométrie de la section de l'enveloppe 3 et/ou la géométrie de la section du renfort 4 évolue le long du brin. En particulier, la section de l'enveloppe évolue pour assurer des fonctions esthétiques et la section du renfort évolue pour assurer une fonction mécanique, notamment une fonction mécanique liée au confort. La figure 9 montre également une ouverture 30. Cette architecture permet d'avoir une souplesse constante du brin, en particulier sur la partie du brin proche de l'élément de fermeture, et de compenser les variations de rigidité dues à la présence d'une ouverture ou, plus généralement dues aux variations de section de l'enveloppe.

Grâce à une telle architecture, en particulier grâce à la variation de la section du renfort le long du brin, on peut obtenir un profil désiré de souplesse du brin le long de celui-ci. Les graphes de la figure 14 illustrent ces profils. Les points représentés indiquent la rigidité à la flexion ou la souplesse du bracelet en différentes positions du brin pour quatre types de brins, à savoir :
- un brin de 57.5 mm de longueur avec un renfort à section constante (I=57.5, cst),
- un brin de 57.5 mm de longueur avec un renfort à section variable (I=57.5, var),
- un brin de 71.5 mm de longueur avec un renfort à section constante (I=71.5, est),
- un brin de 71.5 mm de longueur avec un renfort à section variable (I=71.5, var).

Les brins à section de renfort variable sont optimisés pour assurer une rigidité constante tout au long du brin, avec une valeur nominale égale à 1 sur l'ordonnée. On voit que la section variable du renfort permet de compenser en très grande partie les effets des variations de section de l'enveloppe : entre les points 10 et 28, la variation entre les valeurs minimales et maximales de rigidité tombe de plus de 25% pour un renfort à section constante à 4% pour un renfort à section variable, ce qui n'est plus perceptible. Sur le graphe de la figure 14, les points d'abscisses 14, 21 et 28 correspondent approximativement aux emplacements des profils A-A, B-B et C-C des figures 8 à 11.

Les figures 15 à 17 montrent les possibilités offertes par la variation contrôlée des dimensions de la lame dans un cas plus simple, et illustrent le procédé de dimensionnement de la lame. Le brin de bracelet est composé d'un renfort de module élastique Eᵣ et d'une enveloppe en une matière de module Eₑ. La rigidité en flexion d'un brin monomatière est proportionnelle au produit du module élastique et de l'inertie de la section. Dans le cas d'un brin de bracelet selon l'invention, la rigidité du brin sera proportionnelle, en première approximation, à (Eᵣ x Iᵣ + Eₑ x Iₑ), où Iᵣ et Iₑ représentent l'inertie de la section transversale du renfort et de l'enveloppe, respectivement. Cette approximation est valable si la section pivote autour de la fibre neutre du renfort, ce qui est raisonnable car en général Eᵣ >> Eₑ. Dans ce cas général, c'est donc le renfort qui « impose » la position de l'axe de rotation de la section de l'enveloppe, qui coïncide alors ou est très proche de la fibre neutre du renfort. Si les deux modules sont de valeurs comparables, il est aussi possible de calculer la rigidité plus précisément en déterminant l'axe de rotation du brin en flexion et en calculant l'inertie en fonction de la position de l'axe, selon les méthodes connues de l'homme du métier. Dans le cas le plus courant, et en considérant le cas particulier d'une section rectangulaire pour la lame du renfort et l'enveloppe, on pourra noter Iᵣ = (bᵣ × hᵣ³)/12 et Iₑ = (bₑ x hₑ³)/12 où b est la largeur et h la hauteur de la lame du renfort, respectivement de l'enveloppe. Dans tous les cas, on pourra compenser la variation de l'inertie de la section transversale de l'enveloppe par une variation de signe opposé de l'inertie de la section transversale de la lame, de façon à ce que la somme des rigidités de flexion soit constante ou sensiblement constante sur au moins une partie du brin, par exemple sur au moins une moitié du brin.

Ainsi, pour déterminer une géométrie de brin de bracelet, en particulier pour déterminer une géométrie de renfort, notamment pour déterminer la largeur et/ou l'épaisseur du renfort de brin de bracelet, on peut procéder selon les étapes suivantes :
- Définir un profil d'évolution de la rigidité à la flexion du brin le long du brin ;
- Définir un matériau d'enveloppe et les dimensions de cette enveloppe ;
- Choisir l'épaisseur du renfort, respectivement la largeur du renfort ;
- Calculer la largeur du renfort, respectivement l'épaisseur du renfort de sorte que la rigidité à la flexion du brin le long du brin évolue selon le profil déterminé.

Dans les exemples des figures 15 à 17, l'enveloppe a une largeur et/ou une épaisseur variables le long du brin, et le renfort a une largeur variable selon la position le long du brin qui permet de compenser la variation de rigidité de l'enveloppe seule. La figure 15 montre un brin dont l'enveloppe a une largeur de 16mm à une extrémité (origine de l'abscisse x) qui reste constante jusqu'au milieu du brin, puis qui augmente de façon linéaire jusqu'à 20mm à l'autre extrémité du brin, avec une épaisseur constante de 2.8mm. La figure 16 représente une enveloppe de largeur constante le long du brin, dont l'épaisseur est de 2.8mm sur la première moitié du brin et augmente linéairement jusqu'à 3.2mm. La figure 17 combine les variations de largeur et d'épaisseur des brins des figures 15 et 16. L'épaisseur du renfort est choisie constante à 0.1 mm, et la largeur à l'origine est choisie à 14mm. La largeur varie ensuite le long du brin de façon à ce que (Eᵣ x Iᵣ + Eₑ x Iₑ) soit constant le long du brin, avec Eₑ = 3 MPa (valeur typique d'un élastomère) et Eᵣ = 80 GPa (typique d'un alliage superélastique, notamment d'un alliage NiTi). On constate que la variation de largeur du renfort permet de compenser avantageusement les variations dimensionnelles de l'enveloppe et d'obtenir une rigidité constante le long du brin, et donc un confort de porter accru.

Dans tous les cas, le profil de la lame le long du brin n'évolue pas dans le même sens que le profil de l'enveloppe, c'est-à-dire que la largeur de la lame et la largeur de l'enveloppe évoluent en sens inverses le long du brin. Autrement dit, les taux de variation de la largeur de la lame et de la largeur de l'enveloppe le long du profil ont des signes opposés. Le profil de la lame ne suit pas le profil de l'enveloppe sur au moins une partie du brin, par exemple sur au moins une moitié du brin. De façon plus générale, le taux de variation de la valeur de l'inertie de la section transversale de la lame le long du brin est de signe opposé au taux de variation de la valeur de l'inertie de la section transversale de l'enveloppe sur au moins une partie du brin ou du renfort, par exemple sur au moins une moitié du brin. Ainsi, la valeur de l'inertie de la section transversale de la lame et la valeur de l'inertie de la section transversale de l'enveloppe évoluent en sens opposés sur au moins une partie du brin ou du renfort, par exemple sur au moins une moitié du brin.

De la même manière, le taux de variation de la valeur d'épaisseur de la lame le long du brin peut être de signe opposé au taux de variation de la valeur d'épaisseur de l'enveloppe sur au moins une partie du brin ou du renfort, par exemple sur au moins une moitié du brin. Ainsi, la valeur d'épaisseur de la lame et la valeur d'épaisseur de l'enveloppe peuvent évoluer en sens opposés sur au moins une partie du brin ou du renfort, par exemple sur au moins une moitié du brin.

De la même manière, le taux de variation de la valeur de largeur de la lame le long du brin est de signe opposé au taux de variation de la valeur d'épaisseur de l'enveloppe sur au moins une partie du brin ou du renfort, par exemple sur au moins une moitié du brin. Ainsi, la valeur de largeur de la lame et la valeur d'épaisseur de l'enveloppe évoluent en sens opposés sur au moins une partie du brin ou du renfort, par exemple sur au moins une moitié du brin.

Il convient aussi de noter que l'exemple de la figure 17 doit être considéré avec prudence, car la section du renfort est probablement trop faible à l'extrémité la plus large de l'enveloppe pour assurer les performances mécaniques souhaitées. Dans ce cas, on peut envisager une variation de l'épaisseur du renfort, ou alors de ne pas compenser la variation d'inertie de l'enveloppe sur toute la longueur du brin afin de ne pas diminuer la section du renfort en dessous de la valeur minimale qui permet d'assurer les performances mécaniques souhaitées.

Grâce à une telle architecture, en particulier grâce à la variation de la section du renfort le long du brin, on peut obtenir un profil désiré de souplesse du brin le long de celui-ci, notamment un profil constant sur une partie de la longueur du brin, voire sur toute la longueur du brin.

En conclusion, l'utilisation d'un renfort à largeur variable permet de compenser l'effet de la géométrie extérieure du brin. Elle permet même d'atténuer notablement l'effet dû à la présence d'un renfort s'étendant sous le plan inférieur du brin, comme par exemple un coussin de confort. La zone d'enroulement du brin autour du poignet peut alors présenter une souplesse quasi-constante et procurer un confort de porter significativement accru.

Le renfort présente donc une section transversale dont la géométrie, en particulier la largeur de la section transversale, évolue le long du brin de sorte que la rigidité à la flexion du brin, le long du brin, présente un profil déterminé, en particulier un profil constant sur au moins une partie du brin, par exemple sur au moins une moitié du brin, par exemple sur la moitié du brin proche de l'élément de fermeture. Par « profil constant », on entend que la rigidité à la flexion du brin ne varie pas de plus de 20% d'une valeur nominale, voire préférentiellement ne varie pas de plus de 10% de la valeur nominale, voire idéalement ne varie pas de plus de 5% de la valeur nominale.

L'enveloppe 3 est par exemple réalisée en matériau polymère. Les matériaux polymères incluent les différentes familles suivantes :
- thermodurcissables,
- élastomères,
- thermoplastiques.
La famille la plus adaptée à une application de bracelet souple est la famille des élastomères, et éventuellement celle des thermoplastiques-élastomères (mélange d'élastomère et de thermoplastique généralement appelé « TPE »). Pour faciliter la réalisation du brin de bracelet, il est généralement favorable d'appliquer un composé chimique à la surface du renfort métallique qui favorise l'adhésion de l'élastomère sur le renfort. Le composé sera sélectionné en fonction de l'élastomère et du matériau de renfort utilisé, par exemple en consultant le « Product Selector Guide » pour les adhésifs Chemlok/Chemosil de la société LORD. Alternativement, l'enveloppe peut être réalisée en cuir cousu autour du renfort.

Le brin a été décrit précédemment appliqué à un bracelet comprenant deux brins et un fermoir. Dans ce cas préféré, le brin comprend un renfort s'étendant de l'attache de la boîte à l'attache du fermoir.

Il peut aussi être appliqué à un bracelet comprenant deux brins et un autre élément de fermeture, comme un système boucle et ardillon coopérant avec des trous d'ardillon. Le brin peut donc comprendre un renfort s'étendant de l'attache de la boîte à l'attache de la boucle ou un renfort s'étendant de l'attache de la boîte aux trous d'ardillon.

Dans ce document, on entend par « l'élément de liaison 4 relie mécaniquement ou solidarise mécaniquement un premier élément de fixation 6 à un deuxième élément de fixation 5 » que l'élément de liaison empêche, sauf à rompre l'élément de liaison, que le premier élément puisse être écarté du deuxième élément de fixation, sous un effort de traction de 50N, voire 100N, voire 200N. Ceci reste vrai même avant que l'enveloppe soit mise en place autour du renfort.
1. Selon un deuxième aspect de l'invention, un renfort 2 ; 2' de brin 1 de bracelet de montre est destiné à être logé dans une enveloppe 3 du brin en matériau souple. Le renfort comprend un élément de liaison 4 ; 4' reliant mécaniquement ou solidarisant mécaniquement :
   - un élément 10 ; 6 ; 10' de fixation du brin à une boîte de montre, à
   - un élément 9 ; 5 de fixation du brin à un élément de fermeture.
2. Renfort selon la proposition 1 ci-dessus, caractérisé en ce que l'élément de liaison comprend une lame, notamment une lame métallique, en particulier une lame métallique en alliage superélastique.
3. Renfort selon l'une des propositions 1 et 2, caractérisé en ce que l'élément de fixation du brin à la boîte de montre est en alliage superélastique et/ou l'élément de fixation du brin à l'élément de fermeture est en alliage superélastique.
4. Renfort selon l'une des propositions 1 à 3, caractérisé en ce que l'élément de fixation du brin à la boîte de montre comprend un tube et/ou l'élément de fixation du brin à l'élément de fermeture comprend un tube.
5. Renfort selon l'une des propositions 1 à 4, caractérisé en ce que l'élément de liaison présente une section transversale dont la géométrie, en particulier la largeur de la section transversale et/ou l'épaisseur de la section transversale, évolue le long du brin ou du renfort.
6. Renfort selon l'une des propositions 1 à 5, caractérisé en ce que l'élément de liaison forme au moins une partie de l'élément 6' de fixation du brin à la boîte de montre, notamment une boucle 8, et/ou l'élément de liaison forme au moins une partie de l'élément 5' de fixation du brin à l'élément de fermeture, notamment une boucle 7.
7. Renfort selon la proposition 6, caractérisé en ce que l'élément de liaison comprend une extrémité 20 repliée et fixée sur l'élément de liaison au niveau de l'élément 6' de fixation du brin à la boîte de montre et/ou l'élément de liaison comprend une extrémité repliée et fixée sur l'élément de liaison au niveau de l'élément 5' de fixation du brin à un élément de fermeture.
8. Renfort selon la proposition 7, caractérisé en ce que l'extrémité repliée de l'élément de liaison au niveau de l'élément 6' de fixation du brin à la boîte de montre est fixée sur l'élément de liaison par rivetage et/ou soudage et/ou vissage et/ou l'extrémité repliée de l'élément de liaison au niveau de l'élément 5' de fixation du brin à l'élément de fermeture est fixée sur l'élément de liaison par rivetage et/ou soudage et/ou vissage.
9. Renfort selon l'une des propositions 1 à 5, caractérisé en ce que l'élément de liaison 4 est fixé directement à l'élément de fixation 10 du brin à la boîte de montre et/ou l'élément de liaison 4 est fixé directement à l'élément de fixation 9 du brin à l'élément de fermeture, par exemple fixé par soudure ou brasure.
10. Renfort selon la proposition 9, caractérisé en ce que l'élément de liaison 4 est fixé directement à son extrémité à l'élément de fixation 10 du brin à la boîte de montre et/ou à l'élément de fixation 9 du brin à l'élément de fermeture.

Selon un troisième aspect de l'invention, un renfort 2 ; 2' de brin 1 de bracelet de montre destiné à être logé dans une enveloppe 3 de brin en matériau souple comprend une lame réalisée en alliage superélastique, la lame s'étendant d'un élément 10 ; 6 ; 10' ; 6' de fixation du brin à une boîte de montre à un élément 9 ; 5 ; 9' ; 5' de fixation du brin à un élément de fermeture.

## Revendications

1. Renfort (2 ; 2') pour brin (1) de bracelet de montre destiné à être logé dans une enveloppe (3) de brin en matériau souple, **caractérisé en ce que** le renfort comprend une lame présentant une section transversale dont la géométrie évolue le long du brin, l'épaisseur de la section transversale évoluant le long du brin, la lame s'étendant d'un élément (10 ; 6 ; 10' ; 6') de fixation du brin à une boîte de montre à un élément (9 ; 5 ; 9' ; 5') de fixation du brin à un élément de fermeture, la géométrie évoluant le long du brin ou du renfort de sorte que la rigidité à la flexion du brin, le long du brin, présente un profil déterminé.

2. Renfort selon la revendication 1, **caractérisé en ce que** la lame est une lame métallique et/ou **en ce que** l'élément de fixation du brin à la boîte de montre est en alliage superélastique et/ou l'élément de fixation du brin à l'élément de fermeture est en alliage superélastique.

3. Renfort selon l'une des revendications 1 à 2, **caractérisé en ce que** l'élément de fixation du brin à la boîte de montre comprend un tube et/ou l'élément de fixation du brin à l'élément de fermeture comprend un tube.

4. Renfort selon l'une des revendications 1 à 3, **caractérisé en ce que** la lame présente une section transversale dont la géométrie évolue le long du brin ou du renfort.

5. Renfort selon l'une des revendications 1 à 4, **caractérisé en ce que** la lame forme au moins une partie de l'élément (6') de fixation du brin à la boîte de montre, notamment une boucle (8), et/ou la lame forme au moins une partie de l'élément (5') de fixation du brin à l'élément de fermeture, notamment une boucle (7).

6. Renfort selon la revendication précédente, **caractérisé en ce que** la lame comprend une extrémité (20) repliée et fixée sur la lame au niveau de l'élément (6') de fixation du brin à la boîte de montre et/ou la lame comprend une extrémité repliée et fixée sur la lame au niveau de l'élément (5') de fixation du brin à un élément de fermeture.

7. Renfort selon la revendication précédente, **caractérisé en ce que** l'extrémité repliée de la lame au niveau de l'élément (6') de fixation du brin à la boîte de montre est fixée sur la lame par rivetage et/ou soudage et/ou vissage et/ou l'extrémité repliée de la lame au niveau de l'élément (5') de fixation du brin à l'élément de fermeture est fixée sur la lame par rivetage et/ou soudage et/ou vissage.

8. Renfort selon l'une des revendications 1 à 4, **caractérisé en ce que** la lame (4) est fixée directement à l'élément de fixation (10) du brin à la boîte de montre et/ou la lame (4) est fixée directement à l'élément de fixation (9) du brin à l'élément de fermeture, par exemple fixé par soudure ou brasure.

9. Renfort selon la revendication précédente, **caractérisé en ce que** la lame (4) est fixé directement à son extrémité à l'élément de fixation (10) du brin à la boîte de montre ou à l'élément de fixation (9) du brin à l'élément de fermeture.

10. Renfort selon l'une des revendications précédentes, **caractérisé en ce que** l'élément de liaison ou la lame est tel qu'il empêche, sauf à rompre l'élément de liaison ou la lame, que l'élément de fixation (10) du brin à la boîte de montre puisse être écarté de l'élément de fixation du brin à l'élément de fermeture (9), sous un effort de traction de 50N, voire 100N, voire 200N.

11. Brin (1) pour bracelet de montre comprenant un renfort selon l'une des revendications précédentes et une enveloppe (3), notamment une enveloppe en matériau élastomère.

12. Brin pour bracelet selon la revendication précédente, **caractérisé en ce que** l'enveloppe comprend au moins une ouverture (30) laissant apparaître le renfort et/ou **en ce que** l'enveloppe est surmoulée sur le renfort et/ou **en ce que** les inerties et/ou les géométries des sections de l'élément de liaison, notamment du renfort, et/ou de l'enveloppe, évoluent le long du brin ou du renfort de sorte que la rigidité à la flexion du brin, le long du brin, présente un profil déterminé et/ou **en ce que** des valeurs caractéristiques des inerties et/ou des géométries des sections de l'élément de liaison ou de la lame et de l'enveloppe, évoluent le long du brin ou du renfort en sens opposés.

13. Bracelet pour montre comprenant au moins un brin de bracelet selon l'une des revendications 11 à 12.

14. Montre comprenant au moins un brin de bracelet selon l'une des revendications 11 à 12.

## Patentansprüche

1. Versteifung (2; 2') für einen Bandteil (1) eines Uhrenarmbands, die dazu geeignet ist, in einem Mantel (3) des Bandteils aus biegsamen Material untergebracht zu werden, **dadurch gekennzeichnet, dass** die Versteifung ein Blatt umfasst, welches eine Querschnittsfläche aufweist, deren Geometrie sich entlang des Bandteils verändert, wobei sich die Stärke der Querschnittsfläche entlang des Bandteils verändert, wobei sich das Blatt von einem Element (10; 6; 10'; 6') zur Befestigung des Bandteils an einem Uhrengehäuse zu einem Element (9; 5; 9'; 5') zur Befestigung des Bandteils an einem Schließelement erstreckt, wobei sich die Geometrie entlang des Bandteils oder entlang der Versteifung in der Weise verändert, dass die Biegesteifigkeit des Bandteils, entlang des Bandteils ein bestimmtes Profil aufweist.

2. Versteifung gemäß Anspruch 1, **dadurch gekennzeichnet, dass** das Blatt ein metallisches Blatt ist und/oder dass das Element zur Befestigung des Bandteils am Uhrengehäuse aus einer superelastischen Legierung besteht und/oder das Element zur Befestigung des Bandteils am Schließelement aus einer superelastischen Legierung besteht.

3. Versteifung gemäß einem der Ansprüche 1 bis 2, **dadurch gekennzeichnet, dass** das Element zur Befestigung des Bandteils am Uhrengehäuse ein Röhrchen aufweist und/oder das Element zur Befestigung des Bandteils am Schließelement eine Röhrchen aufweist.

4. Versteifung gemäß einem der Ansprüche 1 bis 3, **dadurch gekennzeichnet, dass** das Blatt eine Querschnittsfläche aufweist, die sich entlang des Bandteils oder entlang der Versteifung verändert.

5. Versteifung gemäß einem der Ansprüche 1 bis 4, **dadurch gekennzeichnet, dass** das Blatt mindestens einen Teil des Elements (6') zur Befestigung des Bandteils am Uhrengehäuse bildet, insbesondere eine Schnalle (8) und/oder das Blatt mindestens einen Teil des Elements (5') zur Befestigung des Bandteils am Schließelement bildet, insbesondere eine Schnalle (7).

6. Versteifung gemäß dem vorangehenden Anspruch, **dadurch gekennzeichnet, dass** das Blatt ein umgebogenes und am Blatt auf Höhe des Elements (6') zur Befestigung des Bandteils am Uhrengehäuse befestigtes Ende (20) aufweist und/oder das Blatt ein umgebogenes und am Blatt auf Höhe des Elements (5') zur Befestigung des Bandteils am Schließelement befestigtes Ende (20) aufweist.

7. Versteifung gemäß dem vorangehenden Anspruch, **dadurch gekennzeichnet, dass** das auf Höhe des Elements (6') zur Befestigung des Bandteils am Uhrengehäuse umgebogene Ende am Blatt durch Vernieten und/oder Schweißen und/oder Verschrauben befestigt ist und/oder das auf Höhe des Elements (5') zur Befestigung des Bandteils am Schließelement umgebogene Ende am Blatt durch Vernieten und/oder Schweißen und/oder Verschrauben befestigt ist.

8. Versteifung gemäß einem der Ansprüche 1 bis 4, **dadurch gekennzeichnet, dass** das Blatt (4) direkt am Element zur Befestigung (10) des Bandteils am Uhrengehäuse befestigt ist und/oder das Blatt (4) direkt am Element zur Befestigung (9) des Bandteils am Schließelement befestigt ist, beispielsweise durch Schweißen oder Löten.

9. Versteifung gemäß dem vorangehenden Anspruch, **dadurch gekennzeichnet, dass** das Blatt (4) direkt an seinem Ende am Element zur Befestigung (10) des Bandteils am Uhrengehäuse oder am Element zur Befestigung (9) des Bandteils am Schließelement befestigt ist.

10. Versteifung gemäß einem der vorangehenden Ansprüche, **dadurch gekennzeichnet, dass** das Verbindungselement oder das Blatt so ausgebildet sind, dass es verhindert, ausgenommen, dass das Verbindungselement oder das Blatt bricht, dass das Element zur Befestigung (10) des Bandteils am Uhrengehäuse vom Element zur Befestigung (9) des Bandteils am Schließelement mit einer Zugkraft von 50N, insbesondere 100N, insbesondere 200N weggezogen werden kann.

11. Bandteil (1) für eine Armbanduhr umfassend eine Versteifung gemäß einem der vorangehenden Ansprüche und einen Mantel (3), insbesondere einen Mantel aus einem elastomeren Material.

12. Bandteil für eine Armbanduhr gemäß dem vorangehenden Anspruch, **dadurch gekennzeichnet, dass** der Mantel mindestens eine Öffnung (30) umfasst, die die Versteifung sichtbar macht und/oder dass der Mantel auf die Versteifung aufgeformt ist und/oder dass die Trägheiten und/oder die Geometrien des Abschnitte des Verbindungselements, insbesondere der Versteifung und/oder des Mantels sich entlang des Bandteils oder der Versteifung derart verändern, dass die Biegesteifigkeit des Bandteils, entlang des Bandteils ein bestimmtes Profil aufweist und/oder dass die charakteristischen Werte der Trägheiten und/oder der Geometrien der Abschnitte des Verbindungselements oder des Blattes und des Mantels sich entlang des Bandteils oder entlang der Versteifung in entgegengesetzter Richtung ändern.

13. Armband für eine Uhr, umfassend mindestens ein Armbandteil gemäß einem der Ansprüche 11 bis 12.

14. Uhr, umfassend mindestens ein Armbandteil gemäß einem der Ansprüche 11 bis 12.

## Claims

1. A watch strap strip (1) reinforcement (2; 2') intended to be housed in a casing (3) of the strip made from a flexible material, **characterized in that** the reinforcement includes a blade having a cross-section of which the geometry changes along the strip, the thickness of the cross-section changing along the strip, the blade extending from an element (10; 6; 10'; 6') for fixing the strip to a watch case to an element (9; 5; 9'; 5') for fixing the strip to a closure element, the geometry changing along the strip or the reinforcement in such a way that the flexural rigidity of the strip, along the strip, has a predetermined profile.

2. The reinforcement as claimed in claim 1, **characterized in that** the blade is a metallic blade and/or the element for fixing the strip to the watch case is made from a superelastic alloy and/or the element for fixing the strip to the closure element is made from a superelastic alloy.

3. The reinforcement as claimed in one of claims 1 to 2, **characterized in that** the element for fixing the strip to the watch case includes a tube and/or the element for fixing the strip to the closure element includes a tube.

4. The reinforcement as claimed in one of claims 1 to 3, **characterized in that** the blade has a cross-section of which the geometry changes along the strip or the reinforcement.

5. The reinforcement as claimed in one of claims 1 to 4, **characterized in that** the blade forms at least one part of the element (6') for fixing the strip to the watch case, especially a loop (8), and/or the blade forms at least one part of the element (5') for fixing the strip to the closure element, especially a loop (7).

6. The reinforcement as claimed in the preceding claim, **characterized in that** the blade includes an extremity (20) that is folded and fixed to the blade at the level of the element (6') for fixing the strip to the watch case, and/or the blade includes an extremity that is folded and fixed to the blade at the level of the element (5') for fixing the strip to a closure element.

7. The reinforcement as claimed in the preceding claim, **characterized in that** the folded extremity of the blade at the level of the element (6') for fixing the strip to the watch case is fixed to the blade by riveting and/or soldering and/or screwing, and/or the folded extremity of the blade at the level of the element (5') for fixing the strip to the closure element is fixed to the blade by riveting and/or soldering and/or screwing.

8. The reinforcement as claimed in one of claims 1 to 4, **characterized in that** the blade (4) is fixed directly to the element (10) for fixing the strip to the watch case and/or the blade (4) is fixed directly to the element (9) for fixing the strip to the closure element, for example being fixed by soldering or brazing.

9. The reinforcement as claimed in the preceding claim, **characterized in that** the blade (4) is fixed directly at its extremity to the element (10) for fixing the strip to the watch case or to the element (9) for fixing the strip to the closure element.

10. The reinforcement as claimed in one of the preceding claims, **characterized in that** the linking element or the blade is of a nature such that it prevents the element (10) for fixing the strip to the watch case from being separated from the element, other than by breaking the linking element or the blade, for the purpose of fixing the strip to the closure element (9), under a tensile load of 50 N, or 100 N or 200 N.

11. A watch strap strip (1) including a reinforcement as claimed in one of the preceding claims and a casing (3), especially a casing made from an elastomer material.

12. The strap strip as claimed in the preceding claim, **characterized in that** the casing includes at least one opening (30) revealing the reinforcement and/or **in that** the casing is molded onto the reinforcement and/or **in that** the inertias and/or the geometries of the sections of the linking element, especially of the reinforcement, and/or of the casing, change along the strip or the reinforcement in such a way that the flexural rigidity of the strip, along the strip, has a predetermined profile and/or **in that** characteristic values for the inertias and/or the geometries of the sections of the linking element or the blade and the casing change along the strip or the reinforcement in opposite directions.

13. A watch strap including at least one strap strip as claimed in one of claims 11 to 12.

14. A watch including at least one strap strip as claimed in one of claims 11 to 12.
